# EUROPÄISCHE PATENTSCHRIFT

(11) **EP 0 648 703 B1**
(45) Veröffentlichungstag und Bekanntmachung des Hinweises auf die Patenterteilung: **20.01.1999**
(21) Anmeldenummer: 93116780.3
(22) Anmeldetag: 18.10.1993
(51) Int. Cl.: B66B 5/18

(54) **Bremssicherheitseinrichtung für eine Aufzugskabine**
Safety braking device for an elevator
Système de sécurité par freinage pour cabine d'ascenseur

(43) Veröffentlichungstag der Anmeldung: 19.04.1995
(73) Patentinhaber: INVENTIO AG, CH-6052 Hergiswil NW (CH)
(72) Erfinder: Nagel, Heinz-Dieter, D-12277 Berlin (DE)

(56) Entgegenhaltungen:
- US-A- 1 937 035
- US-A- 5 228 540
- Week 8901, Derwent Publications Ltd., London, GB; AN 89-006191 & SU-A-1 404 450 (TRIBUKHIN ET AL.) 23. Juni 1988

## Beschreibung

Die Erfindung betrifft eine Sicherheitseinrichtung für eine Aufzugskabine mit einer an einer Führungsschiene angreifenden Bremseinrichtung, wobei die von der Bremseinrichtung auf die Führungsschiene ausgeübte Bremskraft von einer Regeleinrichtung geregelt wird.

Aus der Schrift DE-A1 3 934 492 ist eine Bremseinrichtung mit zwei scherenartigen Rahmengliedern für einen Aufzugfahrkorb bekannt, an denen einenends ein keilförmiges Reibglied und ein Bremsblock und anderenends eine Druckfeder und ein Elektromagnet angeordnet sind. Im Notfall wird das keilförmige Reibglied von einer Hebeeinrichtung nach oben bewegt, so dass eine vom Bremsblock an einer Führungsschiene ausgelöste Reibungskraft den sich nach unten bewegende Aufzugfahrkorb verlangsamt und anhält. Die Verlangsamung des Fahrkorbes wird mittels eines Beschleunigungsmessfühlers gemessen. Aufgrund der von diesem Messfühler gelieferten Daten wird ein den Elektromagneten speisenden Rückkopplungsregler so gesteuert, dass die Reibungskraft zwischen der Führungsschiene und dem Bremsblock die Verlangsamung des Fahrkorbes konstant hält.

Ein Nachteil der bekannten Einrichtung liegt im grossen Platzbedarf der scherenartigen Bremseinrichtung, was wiederum die Anordnung der Führungseinrichtungen des Aufzugfahrkorbes erschwert. Ein weiterer Nachteil liegt in der durch die Hebeeinrichtung und das keilförmige Reibglied gebildete Auslöseeinrichtung, die insbesondere zu Beginn der Verlangsamung unkontrollierbare Spitzenverzögerungen verursacht.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und eine Sicherheitseinrichtung zu schaffen, mit der die Verzögerung der Aufzugskabine während dem gesamten Bremsvorgang unabhängig von der Fahrtrichtung auf einem konstanten Wert haltbar ist.

Die durch die Erfindung erreichten Vorteile sind im wesentlichen darin zu sehen, dass die Aufzugsbenutzer bei einer Notbremsung nicht unnötigen Verzögerungskräften ausgesetzt werden, was Fahrkomfort und Sicherheit insbesondere für gehbehinderte Aufzugsbenutzer auch bei einer Notbremsung bedeutet. Ein weiterer Vorteil ist darin zu sehen, dass die Aufzugskabine mittels der Sicherheitseinrichtung für Wartungsarbeiten an einem beliebigen Ort oder zum Be- und Entladen festgesetzt werden kann.

Im folgenden wird die Erfindung anhand von lediglich einen Ausführungsweg darstellenden Zeichnungen näher erläutert. Es zeigen:
- Fig. 1: einen schematischen Aufriss einer in einem Aufzugsschacht verfahrbaren Aufzugskabine mit an einem oberen Joch angeordneten Teilen einer erfindungsgemässen Sicherheitseinrichtung,
- Fig. 2: einen schematischen Grundriss der Aufzugsanlage gemäss Fig. 1,
- Fig. 3: einen schematischen Aufriss der im Aufzugsschacht verfahrbaren Aufzugskabine mit an einem unteren Joch angeordneten Teilen der erfindungsgemässen Sicherheitseinrichtung,
- Fig. 4: einen schematischen Grundriss der Aufzugsanlage gemäss Fig. 3,
- Fig. 5: einen schematischen Aufriss einer in einem Befestigungsgehäuse angeordneten Bremseinrichtung der erfindungsgemässen Sicherheitseinrichtung,
- Fig. 6: einen schematischen Grundriss der Einrichtung gemäss Fig. 5,
- Fig. 7: einen schematischen Aufriss von Einzelheiten der Bremseinrichtung gemäss Fig. 5 und Fig. 6,
- Fig. 8: einen schematischen Grundriss der Einrichtung gemäss Fig. 7,
- Fig. 9: eine Ausführungsvariante der Einzelheiten der Bremseinrichtung gemäss Fig. 7 und Fig. 8,
- Fig. 10: einen schematischen Grundriss der Einrichtung gemäss Fig. 9,
- Fig. 11: eine schematische Darstellung einer mit einer Regeleinrichtung zusammenwirkenden Druckmitteleinrichtung und
- Fig. 12: eine Ausführungsvariante der mit einer Regeleinrichtung zusammenwirkenden Druckmitteleinrichtung.

In den Fig. 1 bis 12 ist mit 1 ein Aufzugsschacht bezeichnet, in dem entlang von Führungsschienen 2 eine Aufzugskabine 3 verfahrbar ist. Die Aufzugskabine 3 steht in einem Tragrahmen 4, der aus einem oberen Joch 4.1, aus einem unteren Joch 4.2, aus Seitenschildern 4.3 und aus an den Ecken angeordneten Aussteifungsblechen 4.4 besteht. Je nach Ausführungsvariante ist mindestens ein Befestigungsgehäuse 6 einer Sicherheitseinrichtung an Befestigungspunkten 5 mit dem oberen Joch 4.1 und/oder mit dem unteren Joch 4.2 verbunden. Am Befestigungsgehäuse 6 sind Ausnehmungen 7 angeordnet, in die Führungen 8 einer zur Sicherheitseinrichtung gehörenden Bremseinrichtung 9 eingreifen. Zwischen den Ausnehmungen 7 und den Führungen 8 sind elastische Zwischenlagen 10 angeordnet, wodurch die Bremseinrichtung 9 so verschiebbar im Befestigungsgehäuse 6 gelagert wird, dass sie während des Bremsvorganges in der Lage ist, Lotabweichungen und Toleranzen der Führungsschiene 2 beliebig zu folgen. Dadurch werden zusätzliche auf die Führungsschiene 2, auf den Tragrahmen 4 und auf den Aufzugsschacht 1 wirkende Kräfte vermieden. Das Befestigungsgehäuse 6 ist derart am Tragrahmen 4 angeordnet, dass am Befestigungsgehäuse 6 angeordnete Befestigungsbohrungen 11 auf die Befestigungspunkte 5 zu liegen kommen und die Bremseinrichtung 9 einen mit Laufflächen 2.3 versehenen freien Schenkel 2.2 der Führungsschiene 2 umschliesst. Die Bremseinrichtung 9 weist je Lauffläche 2.3 eine Bremsplatte 12 mit einem Bremssensor 13 auf. Der in die Bremsplatte 12 eingebettete Bremssensor 13 dient der Überwachung der Bremsplatte 12. Das Signal des Bremssensors 13, beispielsweise ein temperaturabhängiger Widerstand, wird von einer Aufzugssteuerung 27 laufend ausgewertet. Bei entsprechender Änderung des Signals beispielsweise durch Übertemperatur oder Abnutzung der Bremsplatte 12 wird die Aufzugskabine stillgesetzt. Mindestens eine von einem Bremsplattenhalter 12.1 getragene Bremsplatte 12 wird im Bremsfall von einem an der Bremseinrichtung 9 angeordneten Bremszylinder 14 mit einem Zylinderraum 14.1, mit einem Kolben 14.2 und mit einer Druckmitteldichtung 14.3 betätigt, der mittels einer Druckmittelleitung 15 in Verbindung mit einer zur Sicherheitseinrichtung gehörenden Druckmitteleinrichtung 17 steht.

In den Fig. 9 und 10 ist eine weitere Ausführungsvariante des aus Zylinderraum 14.1, Kolben 14.2, Druckmitteldichtung 14.3, Druckfeder 14.4 und Kolbendichtung 14.5 bestehenden Bremszylinders 14 dargestellt, bei dem die Bremskraft mittels der Druckfeder 14.4 erzeugt wird. Die Regelung der auf die Bremsplatte 12 wirkenden Bremskraft erfolgt durch Beaufschlagung in Gegenrichtung des Bremszylinders 14 mittels Druckmittel der Druckmitteleinrichtung 17.

Die zur Sicherheitseinrichtung gehörende Druckmitteleinrichtung 17 weist eine von einem Motor 18 angetriebene Druckpumpe 19 auf, die aus einem Tank 19.1 Druckmittel über ein Rückschlagventil 22.2 zu einem Druckspeicher 20 fördert, bis der an einem zweiten Druckschalter 23.2 eingestellte maximale Speicherdruck erreicht ist. Fällt der Speicherdruck unterhalb einen an einem ersten Druckschalter 23.1 einstellbaren minimalen Druck, so wird der Druckspeicher 20 wieder auf den maximalen Speicherdruck aufgeladen. Der Speicherdruck ist grösser als der für den Bremsfall erforderliche Bremsdruck. Bei Überdruck schliesst ein Druckbegrenzungsventil 21 die Pumpe 19 mit dem Tank 19.1 kurz. Im Bremsfall beaufschlagen ein 3/2-Wegeventil 22 und ein Druckregelventil 22.1 den Bremszylinder 14 mit dem über die Druckmittelleitung 15 geführten Druckmittel. Nach dem Bremsfall gehen das 3/2-Wegeventil 22 und das Druckregelventil 22.1 wieder in ihren Ausgangszustand, sodass sich das Druckmittel im Bremszylinder 14 über ein einstellbares Drosselventil 22.3 zum Tank 19.1 entspannen kann. Motor 18, erster Druckschalter 23.1, zweiter Druckschalter 23.2, 3/2-Wegeventil 22 und Druckregelventil 22.1 stehen elektrisch in Verbindung mit einer zur Sicherheitseinrichtung gehörenden Regeleinrichtung 16.

Zum Aufbau und zur Erhaltung der Betriebsbereitschaft der Druckmitteleinrichtung 17 schaltet die in Verbindung mit der Aufzugssteuerung 27 stehende Regeleinrichtung 16 den Motor 18 aufgrund der Signale des ersten Druckschalters 23.1 und des zweiten Druckschalters 23.2 ein und aus. Fällt der Speicherdruck im Druckspeicher 20 unterhalb eines am ersten Druckschalter 23.1 einstellbaren Minimaldruckes, so schaltet die Regeleinrichtung 16 aufgrund des Druckschaltersignales den Motor 18 ein, der solange eingeschaltet bleibt, bis der am zweiten Druckschalter 23.2 einstellbare Maximaldruck erreicht ist.

Bei einem Störfall in Fahrtrichtung nach unten schaltet die Regeleinrichtung 16 aufgrund der Signale eines Beschleunigungssensors 25 oder eines Geschwindigkeitssensors 24 eines Geschwindigkeitsbegrenzers das 3/2-Wegeventil 22 ein. Das im Druckspeicher 20 unter Druck stehende Druckmittel fliesst somit mittels der Druckmittelleitung 15 zum Zylinderraum 14.1 und bewirkt, dass die Bremsplatte 12 gegen die Lauffläche 2.3 der Führungsschiene 2 gedrückt wird. Gleichzeitig misst ein am Befestigungsgehäuse 6 angeordneter Verzögerungssensor 26 die Verzögerung der Aufzugskabine 3. Aufgrund des Signales des Verzögerungssensors 26 ändert die Regeleinrichtung 16 die Einstellung des Druckregelventils 22.1. Bei Verzögerungswerten unterhalb der einfachen Erdbeschleunigung ändert die Regeleinrichtung 16 die Einstellung des Druckregelventils 22.1 derart, dass die Bremskraft des Bremszylinders 14 soweit erhöht wird, bis ein der einfachen Erdbeschleunigung entsprechender Verzögerungswert erreicht wird. Ergeben sich durch unterschiedliche Reibungsverhältnisse auf den Laufflächen 2.3 der Führungsschiene 2 Verzögerungswerte, die grösser als die einfache Erdbeschleunigung sind, so vermindert die Regeleinrichtung 16 mittels dem Druckregelventil 22.1 die Bremskraft des Bremszylinders 14 bis Verzögerungswerte entsprechend der einfachen Erdbeschleunigung erreicht sind. Die Verzögerung der Aufzugskabine 3 bleibt konstant und folgt während dem gesamten Bremsvorgang einem vorherbestimmten Wert. Die Regeleinrichtung 16 vergleicht den vorherbestimmten Wert, beispielsweise einfache Erdbeschleunigung, mit dem an der Aufzugskabine 3 mittels Verzögerungssensor 26 gemessenen Wert und gleicht Unterschiede zwischen den beiden Werten durch mehr oder weniger Beaufschlagung des Bremszylinders 14 mittels dem Druckregelventil 22.1 aus. Sobald die Aufzugskabine zum Stillstand gekommen ist, ändert die Regeleinrichtung 16 die Einstellung des Druckregelventils 22.1 derart, dass die Bremskraft des Bremszylinders 14 ihren Maximalwert erreicht. Die Aufzugskabine 3 wird dadurch im Aufzugsschacht 1 blockiert.

Bei einem Störfall in Fahrtrichtung nach oben verläuft der Bremsvorgang im wesentlich gleich wie bei einem Störfall in Fahrtrichtung nach unten. Aufgrund der durch den Geschwindigkeitssensor 24 festgestellten entgegengesetzten Bewegungsrichtung setzt die Regeleinrichtung 16 Verzögerungswerte fest, die unterhalb der einfachen Erdbeschleunigung liegen und beeinflusst dementsprechend die Bremskraft des Bremszylinders 14.

Zum Be- oder Entladen der Aufzugskabine 3 auf einem bestimmten Stockwerk oder zur Wartung der Aufzugskabine 3 an einer beliebigen Stelle im Aufzugsschacht 1 wird die erfindungsgemässe Sicherheitseinrichtung manuell aktiviert. Beim Be- und Entladen verhindert die aktivierte Sicherheitseinrichtung das Ein- beziehungsweise das Ausfedern der Aufzugskabine 3. Bei Wartungsarbeiten wird die Sicherheitseinrichtung zur Festsetzung der Aufzugskabine 3 an einer beliebigen Schachtstelle verwendet. Die Aktivierung der Sicherheitseinrichtung erfolgt mittels der Aufzugssteuerung 27, die ihrerseits mittels nicht dargestellter manueller Schalter in den jeweiligen Betriebszustand gebracht wird. Die Regeleinrichtung 16 schaltet dabei das 3/2-Wegeventil 22 ein und stellt das Druckregelventil 22.1 auf Maximalwert ein, sodass die Aufzugskabine 3 mit maximaler Bremskraft des Bremszylinders 14 an den Führungsschienen 2 festgehalten wird. Zum Freisetzen der Aufzugskabine 3 werden das 3/2-Wegeventil 22 und das Druckregelventil 22.1 ausgeschaltet, wobei sich das Druckmittel im Bremszylinder 14 über das Drosselventil 22.3 zum Tank 19.1 entspannen kann. Die Geschwindigkeit des Bremskraftabbaus ist an dem Drosselventil 22.3 einstellbar.

In Fig. 12 ist eine weitere Ausführungsvariante der Druckmitteleinrichtung 17 dargestellt, welche die in den Fig. 9 und 10 dargestellte Ausführungsvariante des Bremszylinders 14 berücksichtigt. Im drucklosen Zustand presst die Druckfeder 14.4 die Bremsplatten 12 gegen die Laufflächen 2.3 der Führungsschiene 2. Dadurch ist die Aufzugskabine 3 mit maximaler Bremskraft an den Führungsschienen 2 festgesetzt. Zum Aufbau und zur Erhaltung der Betriebsbereitschaft der Druckmitteleinrichtung 17 schaltet die in Verbindung mit der Aufzugssteuerung 27 stehende Regeleinrichtung 16 den Motor 18 aufgrund der Signale des ersten Druckschalters 23.1 und des zweiten Druckschalters 23.2 ein und aus. Fällt der Speicherdruck im Druckspeicher 20 unterhalb eines am ersten Druckschalter 23.1 einstellbaren Minimaldruckes, so schaltet die Regeleinrichtung 16 aufgrund des Druckschaltersignales den Motor 18 ein, der solange eingeschaltet bleibt, bis der am zweiten Druckschalter 23.2 einstellbare Maximaldruck erreicht ist. Der Speicherdruck ist grösser als der für den Bremsfall erforderliche Bremsdruck. Nun schaltet die Regeleinrichtung 16 ein 2/2-Wegeventil 22.4 ein, es fliesst Druckmittel in den Zylinderraum 14.1, wodurch die Druckfeder 14.4 zusammengedrückt wird. Beim Erreichen des am vierten Druckschalter 23.4 einstellbaren maximalen Bremsdruckes schliesst die Regeleinrichtung 16 das 2/2-Wegeventil 22.4, währenddem das Druckregelventil 22.1 so eingestellt ist, dass kein Druckmittel zum Tank 19.1 abfliessen kann. In diesem Betriebszustand der Druckmitteleinrichtung 17 sind die Bremsplatten von den Laufflächen 2.3 der Führungsschiene 2 abgehoben. Falls der Bremsdruck unterhalb eines an einem dritten Druckschalter 23.3 einstellbaren minimalen Bremsdruckes fällt, wird das 2/2-Wegeventil 22.4 solange eingeschaltet, bis der Bremsdruck wieder der maximalen Wert erreicht hat.

Bei einem Störfall in Fahrtrichtung nach unten stellt die Regeleinrichtung 16 aufgrund der Signale eines Beschleunigungssensors 25 oder eines Geschwindigkeitssensors 24 eines Geschwindigkeitsbegrenzers das Druckregelventil 22.1 derart ein, dass der Druck im Zylinderraum 14.1 soweit reduziert wird, dass die Druckfeder 14.4 die Bremsplatten 12 an die Laufflächen 2.3 andrückt und eine Bremswirkung erzielt wird. Gleichzeitig misst ein am Befestigungsgehäuse 6 angeordneter Verzögerungssensor 26 die Verzögerung der Aufzugskabine 3. Aufgrund des Signales des Verzögerungssensors 26 ändert die Regeleinrichtung 16 die Einstellung des Druckregelventils 22.1. Bei Verzögerungswerten unterhalb der einfachen Erdbeschleunigung ändert die Regeleinrichtung 16 die Einstellung des Druckregelventils 22.1 derart, dass die Bremskraft des Bremszylinders 14 soweit reduziert wird, bis ein der einfachen Erdbeschleunigung entsprechender Verzögerungswert erreicht wird. Ergeben sich durch unterschiedliche Reibungsverhältnisse auf den Laufflächen 2.3 der Führungsschiene 2 Verzögerungswerte, die grösser als die einfache Erdbeschleunigung sind, so korrigiert die Regeleinrichtung 16 durch entsprechende Einstellung des Druckregelventils 22.1 und durch Einschalten des 2/2-Wegeventils 22.4 die Bremskraft des Bremszylinders 14 bis Verzögerungswerte entsprechend der einfachen Erdbeschleunigung erreicht sind. Die Verzögerung der Aufzugskabine 3 bleibt konstant und folgt während dem gesamten Bremsvorgang einem vorherbestimmten Wert. Die Regeleinrichtung 16 vergleicht den vorherbestimmten Wert, beispielsweise einfache Erdbeschleunigung, mit dem an der Aufzugskabine 3 mittels Verzögerungssensor 26 gemessenen Wert und gleicht Unterschiede zwischen den beiden Werten durch mehr oder weniger Beaufschlagung des Bremszylinders 14 mittels dem 2/2-Wegeventil 22.4 und dem Druckregelventil 22.1 aus. Sobald die Aufzugskabine zum Stillstand gekommen ist, schliesst die Regeleinrichtung 16 das 2/2-Wegeventil 22.4 und ändert die Einstellung des Druckregelventils 22.1 derart, dass die Druckfeder 14.4 die Bremsplatten 12 mit maximaler Federkraft gegen die Laufflächen 2.3 der Führungsschiene 2 presst. Die Aufzugskabine 3 wird dadurch im Aufzugsschacht 1 blockiert.

Bei einem Störfall in Fahrtrichtung nach oben verläuft der Bremsvorgang im wesentlich gleich wie beim einem Störfall in Fahrtrichtung nach unten. Aufgrund der durch den Geschwindigkeitssensor 24 festgestellten entgegengesetzten Bewegungsrichtung setzt die Regeleinrichtung 16 Verzögerungswerte fest, die unterhalb der einfachen Erdbeschleunigung liegen und beeinflusst dementsprechend die Bremskraft des Bremszylinders 14.

Zum Be- oder Entladen der Aufzugskabine 3 auf einem bestimmten Stockwerk oder zur Wartung der Aufzugskabine 3 an einer beliebigen Stelle im Aufzugsschacht 1 wird die erfindungsgemässe Sicherheitseinrichtung manuell aktiviert. Beim Be- und Entladen verhindert die aktivierte Sicherheitseinrichtung das Ein- beziehungsweise das Ausfedern der Aufzugskabine 3. Bei Wartungsarbeiten wird die Sicherheitseinrichtung zur Festsetzung der Aufzugskabine 3 an einer beliebigen Schachtstelle verwendet. Die Aktivierung der Sicherheitseinrichtung erfolgt mittels der Aufzugssteuerung 27, die ihrerseits mittels nicht dargestellter manueller Schalter in den jeweiligen Betriebszustand gebracht wird. Die Regeleinrichtung 16 ändert die Einstellung des Druckregelventils 22.1 derart, dass die Druckfeder 14.4 die Bremsplatten 12 mit maximaler Federkraft gegen die Laufflächen 2.3 der Führungsschiene 2 presst, sodass die Aufzugskabine 3 an den Führungsschienen 2 festgehalten wird. Zum Freisetzen der Aufzugskabine 3 schaltet die Regeleinrichtung 16 das 2/2-Wegeventil 22.4 ein, währenddem das Druckregelventil 22.1 so eingestellt wird, dass kein Druckmittel zum Tank 19.1 abfliessen kann. In diesem Betriebszustand der Druckmitteleinrichtung 17 sind die Bremsplatten 12 von den Laufflächen 2.3 der Führungsschiene 2 abgehoben, die Aufzugskabine ist wieder frei beweglich.

## Patentansprüche

1. Sicherheitseinrichtung für eine Aufzugskabine (3) mit einer an einer Führungsschiene (2) angreifenden Bremseinrichtung (9), wobei die von der Bremseinrichtung (9) auf die Führungsschiene (2) ausgeübte Bremskraft von einer Regeleinrichtung (16) geregelt wird,
dadurch gekennzeichnet,
dass die Bremseinrichtung (9) einen mit Laufflächen (2.3) versehenen freien Schenkel (2.2) der Führungsschiene (2) umschliesst, wobei je Lauffläche (2.3) eine von einem Bremsplattenhalter (12.1) getragene Bremsplatte (12) vorgesehen ist und dass mindestens eine Bremsplatte (12) mittels eines Bremszylinders (14) betätigbar ist, wobei der Bremszylinder (14) mit einem mittels einer Druckmitteleinrichtung (17) in einem Druckmittel erzeugten und mittels der Regeleinrichtung (16) geregelten Druck beaufschlagbar ist.

2. Sicherheitseinrichtung nach Anspruch 1,
dadurch gekennzeichnet,
dass die Bremseinrichtung (9) von einem an einem Tragrahmen (4) angeordneten Befestigungsgehäuse (6) geführt wird, wobei das Befestigungsgehäuse (6) Ausnehmungen (7) aufweist, in die Führungen (8) der Bremseinrichtung (9) eingreifen.

3. Sicherheitseinrichtung nach Anspruch 2,
dadurch gekennzeichnet,
dass an den Ausnehmungen (7) elastische Zwischenlagen (10) angeordnet sind, an denen die Führungen (8) der Bremseinrichtung (9) so gehalten und geführt werden, dass die Bremseinrichtung (9) während des Bremsvorganges in der Lage ist, Lotabweichungen und Toleranzen der Führungsschiene (2) zu folgen.

4. Sicherheitseinrichtung nach den Ansprüchen 2 und 3,
dadurch gekennzeichnet,
dass das Befestigungsgehäuse (6) an einem oberen Joch (4.1) des Tragrahmens (4) angeordnet ist.

5. Sicherheitseinrichtung nach den Ansprüchen 2 und 3,
dadurch gekennzeichnet,
dass das Befestigungsgehäuse (6) an einem unteren Joch (4.2) des Tragrahmens (4) angeordnet ist.

6. Sicherheitseinrichtung nach Anspruch 1,
dadurch gekennzeichnet,
dass ein am Befestigungsgehäuse (6) angeordneter Verzögerungssensor (26) vorgesehen ist, der in Wechselwirkung mit der Regeleinrichtung (16) während dem Bremsvorgang die Verzögerung der Aufzugskabine (3) auf einem vorherbestimmten Wert hält.

7. Sicherheitseinrichtung nach Anspruch 6,
dadurch gekennzeichnet,
dass die Regeleinrichtung (16) im Störfall mittels eines Geschwindigkeitssensors (24) und eines Beschleunigungssensors (25) aktivierbar ist.

8. Sicherheitseinrichtung nach Anspruch 6,
dadurch gekennzeichnet,
dass die Regeleinrichtung (16) beim Be- und Entladen der Aufzugskabine (3) und bei Unterhaltsarbeiten mittels einer Aufzugssteuerung (27) aktivierbar ist, wobei die Aufzugssteuerung (27) manuell in den jeweiligen Betriebszustand versetzbar ist.

9. Sicherheitseinrichtung nach Anspruch 1,
dadurch gekennzeichnet,
dass die mit der Regeleinrichtung (16) in Verbindung stehende Druckmitteleinrichtung (17) einen Motor 18), eine Druckpumpe (19), einen Druckspeicher (20), Druckschalter (23.1, 23.2, 23.3, 23.4), Ventile (21, 22, 22.1, 22.2, 22.3, 22.4) und Druckmittelleitungen (15) aufweist, wobei ein Druckregelventil (22.1), das zum Bremszylinder (14) geführte Druckmittel steuert.

10. Sicherheitseinrichtung nach Anspruch 1,
dadurch gekennzeichnet,
dass die Bremsplatte (12) einen Bremssensor (13) zur Überwachung der Abnutzung der Bremsplatte (12) aufweist.

11. Sicherheitseinrichtung nach Anspruch 1,
dadurch gekennzeichnet,
dass der Bremszylinder (14) zur Erzeugung der Bremskraft einen in einem Zylinderraum (14.1) angeordneten Kolben (14.2) aufweist, der auf den Bremsplattenhalter (12.1) einwirkt.

12. Sicherheitseinrichtung nach Anspruch 11,
dadurch gekennzeichnet,
dass der Bremszylinder (14) zur Erzeugung der Bremskraft eine Druckfeder (14.4) aufweist, wobei die Beaufschlagung des Bremszylinders (14) entgegen der Druckfeder (14.4) erfolgt.

## Claims

1. Safety equipment for a lift cage (3) with a braking equipment (9) engaging at a guide rail (2), wherein the braking force exerted by the braking equipment (9) on the guide rail (2) is regulated by a regulating equipment (16), characterised thereby, that the braking equipment (9) embraces a free limb (2.2), which is provided with running surfaces (2.3), of the guide rail (2), wherein a respective brake plate (12) carried by a brake plate holder (12.1) is provided for each running surface (2.3) and that at least one brake plate (12) is actuable by means of a brake cylinder (14), wherein the brake cylinder (14) is loadable by means of a pressure which is produced in a pressure medium by means of a pressure medium equipment (17) and regulated by means of the regulating equipment (16).

2. Safety equipment according to claim 1, characterised thereby, that the braking equipment (9) is guided by a fastening housing (6) arranged at a carrier frame (4), wherein the fastening housing (6) displays recesses (7), into which guides (8) of the braking equipment (9) engage.

3. Safety equipment according to claim 2, characterised thereby, that elastic intermediate layers (10), at which the guides (8) of the braking equipment (9) are so retained and guided that the braking equipment (9) is capable of following deviations from verticality and tolerances of the guide rail (2) during the braking operation, are arranged at the recesses (7).

4. Safety equipment according to the claims 2 and 3, characterised thereby, that the fastening housing (6) is arranged at an upper yoke (4.1) of the carrier frame (4).

5. Safety equipment according to the claims 2 and 3, characterised thereby, that the fastening housing (6) is arranged at a lower yoke (4.2) of the carrier frame (4).

6. Safety equipment according to claim 1, characterised thereby, that a retardation sensor (26) is provided, which is arranged at the fastening housing (6) and which in interaction with the regulating equipment (16) keeps the retardation of the lift cage (3) at a predetermined value during the braking operation.

7. Safety equipment according to claim 6, characterised thereby, that the regulating equipment (16) is activatable by means of a speed sensor (24) and an acceleration sensor (25) in the case of a fault.

8. Safety equipment according to claim 6, characterised thereby, that the regulating equipment (16) is activatable by means of a lift control (27) during the loading and unloading of the lift cage (3) and during maintenance operations, wherein the lift control (27) is manually settable into the respective operating state.

9. Safety equipment according to claim 1, characterised thereby, that the pressure medium equipment (17), which stands in connection with the - regulating equipment (16), comprises a motor (18), a pressure pump (19), a pressure storage device (20), pressure switches (23.1, 23.2, 23.3, 23.4), valves (21, 22, 22.1, 22.2, 22.3, 22.4) and pressure medium ducts (15), wherein a pressure-regulating valve (22.1) controls the pressure medium led to the brake cylinder (14).

10. Safety equipment according to claim 1, characterised thereby, that the brake plate (12) displays a brake sensor (13) for monitoring the wear of the brake plate (12).

11. Safety equipment according to claim 1, characterised thereby, that the brake cylinder (14) displays a piston (14.2), which is arranged in a cylinder chamber (14.1) and acts on the brake plate holder (12.1), for the production of the braking force.

12. Safety equipment according to claim 11, characterised thereby, that the brake cylinder (14) displays a compression spring (14.4) for the production of the braking force, wherein the loading of the brake cylinder (14) takes place against the compression spring (14.4).

## Revendications

1. Dispositif de sécurité pour une cabine d'ascenseur (3), pourvu d'un dispositif de freinage (9) agissant sur un rail de guidage (2), la force de freinage exercée sur le rail de guidage (2) par le dispositif de freinage (9) étant réglée par un dispositif régulateur (16),
caractérisé en ce que le dispositif de freinage (9) entoure une branche libre (2.2) du rail de guidage (2) qui est pourvue de surfaces de roulement (2.3), étant précisé qu'on prévoit pour chaque surface de roulement (2.3) une plaquette de frein (12) portée par un support de plaquette de frein (12.1),
et en ce qu'au moins une plaquette de frein (12) est apte à être actionnée à l'aide d'un cylindre de freinage (14), étant précisé que le cylindre de freinage (14) est apte à être sollicité par une pression qui est générée dans un agent de pression à l'aide d'un dispositif à agent de pression (17) et qui est réglée à l'aide du dispositif régulateur (16).

2. Dispositif de sécurité selon la revendication 1, caractérisé en ce que le dispositif de freinage (9) est guidé par un carter de fixation (6) disposé sur un châssis porteur (4), le carter de fixation (6) comportant des cavités (7) dans lesquelles des guidages (8) du dispositif de freinage (9) viennent en prise.

3. Dispositif de sécurité selon la revendication 2, caractérisé en ce qu'il est prévu, sur les cavités (7), des couches intermédiaires élastiques (10) contre lesquelles les guidages (8) du dispositif de freinage (9) sont maintenus et guidés de telle sorte que pendant le freinage, le dispositif de freinage (9) est en mesure de suivre les déviations de la verticale et les tolérances du rail de guidage (2).

4. Dispositif de sécurité selon les revendications 2 et 3, caractérisé en ce que le carter de fixation (6) est disposé sur une entretoise supérieure (4.1) du châssis porteur (4).

5. Dispositif de sécurité selon les revendications 2 et 3, caractérisé en ce que le carter de fixation (6) est disposé sur une entretoise inférieure (4.2) du châssis porteur (4).

6. Dispositif de sécurité selon la revendication 1, caractérisé en ce qu'il est prévu, sur le carter de fixation (6), un capteur de décélération (26) qui, en interaction avec le dispositif régulateur (16), maintient pendant le freinage la décélération de la cabine d'ascenseur (3) à une valeur définie préalablement.

7. Dispositif de sécurité selon la revendication 6, caractérisé en ce que le dispositif régulateur (16) est apte à être activé, en cas d'incident, à l'aide d'un capteur de vitesse (24) et d'un capteur d'accélération (25).

8. Dispositif de sécurité selon la revendication 6, caractérisé en ce que le dispositif régulateur (16) est apte à être activé, lors du chargement et du déchargement de la cabine d'ascenseur (3) et lors de travaux d'entretien, à l'aide d'une commande d'ascenseur (27), laquelle est apte à être amenée manuellement dans l'état de marche approprié.

9. Dispositif de sécurité selon la revendication 1, caractérisé en ce que le dispositif à agent de pression (17) relié au dispositif régulateur (16) comporte un moteur (18), une pompe refoulante (19), un accumulateur de pression (20), des commutateurs de pression (23.1, 23.2, 23.3, 23.4), des soupapes (21, 22, 22.1, 22.2, 22.3, 22.4) et des conduites d'agent de pression (15), étant précisé qu'une soupape de régulation de pression (22.1) commande l'agent de pression guidé vers le cylindre de freinage (14).

10. Dispositif de sécurité selon la revendication 1, caractérisé en ce que la plaquette de frein (12) comporte un capteur de freinage (13) destiné à surveiller l'usure de la plaquette de frein (12).

11. Dispositif de sécurité selon la revendication 1, caractérisé en ce que le cylindre de freinage (14) destiné à générer la force de freinage comporte un piston (14.2) qui est disposé dans un espace cylindrique (14.1) et qui agit sur le support de plaquette de frein (12.1).

12. Dispositif de sécurité selon la revendication 11, caractérisé en ce que le cylindre de freinage (14) destiné à générer la force de freinage comporte un ressort de compression (14.4), la sollicitation du cylindre de freinage (14) ayant lieu à l'encontre du ressort de compression (14.4).
